# EUROPÄISCHE PATENTSCHRIFT

(11) **EP 0 177 953 B1**
(45) Veröffentlichungstag und Bekanntmachung des Hinweises auf die Patenterteilung: **31.01.1990**
(21) Anmeldenummer: 85112818.1
(22) Anmeldetag: 10.10.1985
(51) Int. Cl.: A61H 11/00

(54) **Massagegürtel mit rotierbaren Holzklötzen**
Massage belt with small wooden blocks
Ceinture de massage avec de petits blocs de bois pivotants

(30) Priorität: 12.10.1984 DE 3437416
(43) Veröffentlichungstag der Anmeldung: 16.04.1986
(73) Patentinhaber: Adamek-Hetzel, Karl, D-4400 Münster (DE)
(72) Erfinder: Adamek-Hetzel, Karl, D-4400 Münster (DE)
(74) Vertreter: Schulze Horn, Stefan, Dipl.-Ing. M.Sc.

(56) Entgegenhaltungen:
- FR-A- 1 197 963
- US-A- 1 700 633
- US-A- 4 157 712

## Beschreibung

Die Erfindung betrifft einen Massagegürtel mit einem, den Rand bildenden, umlaufenden, geschlossenen Profil aus elastischem Material, wobei quer zwischen den Längswänden Drahtstege verlaufen, auf denen mindestens ein länglicher Holzklotz rotierbar aufgesteckt ist.

Für die Selbstmassage von Muskelverspannungen, insbesondere im Schulter- und Rückenbereich, sind handgeführte Massagegeräte bekannt, die etwa die Form eines Gürtels aufweisen. Dieser Gürtel wird mit mehr oder weniger grossem Andruck über die betreffenden Körperpartien hin und her bewegt und übt dabei eine Massagewirkung aus. Diese wird entweder durch eine gewisse Oberflächenrauhheit des Gürtels oder durch an diesem angebrachte, drehbare Klötzchen hervorgerufen. Bei einem bekannten Massagegürtel der letztgenannten Art, die einen Stand der Technik nach Art. 54(2) bildet, wird der Rand aus einem umlaufenden, elastischen, geschlossenen Profil gebildet. Quer zum Rand verlaufen von einer Seite zur anderen Drahtstege, auf denen zwei längliche Holzklötze drehbar aufgesteckt sind.

Ein derartiger Massagegürtel erzielt zwar schon eine Massagewirkung, weist jedoch noch einige Nachteile auf. Dadurch, dass auf jeden quer verlaufenden Drahtsteg nur ein oder zwei Holzklötze aufgesteckt sind, wird ein relativ grosser Bereich der massierten Muskeloberfläche von einem einzelnen Klotz überdeckt. Infolge der grossen Auflagefläche eines einzelnen Klotzes ist die auf den Muskel ausgeübte Kraft und damit die Massagewirkung relativ gering. Ein weiterer Nachteil ergibt sich daraus, dass die Holzklötze des bekannten Massagegürtels alle in derselben Richtung für die Aufnahme des Drahtsteges durchbohrt sind. Dies führt dazu, dass bei der Bewegung des Gürtels über den Körper eine fast gleichförmige Kraft ohne grössere Variationen auf den Muskel ausgeübt wird. Wesentlich für eine gute Wirkung einer Massage ist aber der deutliche Wechsel von Ausübung und Zurücknahme einer kleinflächigen Krafteinwirkung auf den Muskel.

Es stellt sich daher die Aufgabe, einen Massagegürtel zu schaffen, der die oben genannten Nachteile vermeidet und insbesondere eine hohe Kraft auf den Muskel ausübt und gleichzeitig einen Wechsel von Ausübung und Zurücknahme der Kraft gewährleistet und der an unterschiedliche Anwendungen und Bedürfnisse des Anwenders hinsichtlich der Intensität der Massage anpassbar ist.

Die Lösung der Aufgabe gelingt durch einen Massagegürtel mit einem, den Rand bildenden, umlaufenden, geschlossenen Profil aus elastischem Material, wobei quer zwischen den Längswänden Drahtstege verlaufen, auf denen mindestens ein länglicher Holzklotz rotierbar aufgesteckt ist, bei dem auf jedem Drahtsteg drei Holzklötze aufgesteckt sind.

Hierdurch wird erreicht, dass bei etwa unveränderter Gesamtbreite des Gürtels gegenüber dem bekannten Gürtel die Auflagefläche der Holzklötze auf der Körper- bzw. Muskeloberfläche geringer und damit die auf den Muskel ausgeübte Kraft grösser wird.

Ein weiterer Vorteil ergibt sich daraus, dass die Bohrungen eines Holzklotzes zum Hindurchführen des Drahtsteges gegenüber der Mittelachse des Klotzes einen Winkel a zwischen 2° und 25° aufweist und dass weiterhin die Öffnungen der Bohrungen zu den Ecken hin verlagert sind. Durch jede dieser Massnahmen und insbesondere durch eine Kombination beider, d. h. diagonale und exzentrische Führung der Bohrungen, wird erreicht, dass bei einer Drehung der Klotz nicht nur abwechselnd mit einer flachen Seite oder einer Kante auf den Muskel trifft, sondern zudem eine Taumel- oder Trudelbewegung ausführt. Es wird dadurch ein wesentlich grösserer Unterschied zwischen Kraftausübung und -zurücknahme erzielt, denn der Hub eines Klotzes, d.h. die Variation des Abstandes des während der Drehung dem Muskel gerade zugewandten Teils des Klotzes von seiner Drehachse, ist wesentlich grösser. Da nunmehr nicht nur Flächen oder relativ lange Kanten des Klotzes auf den Muskel treffen, sondern auch Ecken des Klotzes, wird die Tiefenwirkung der Massage verbessert. Dies ist für eine Entspannung von verspannten Muskeln sehr wesentlich, denn eine oberflächennahe Einwirkung ist hier nicht ausreichend.

Um eine Anpassung an unterschiedliche Anwendungen und Bedürfnisse des Anwenders zu gewährleisten, weist der erfindungsgemässe Massagegürtel in weiteren Ausführungen Klötze mit einem Bohrungswinkel a auf, der zwischen 6° und 20°, zwischen 10° und 16° oder bei etwa 13° liegt. Durch eine derartige Abstufung des Winkels a ist der Massagegürtel in seiner Wirkungsintensität ausreichend variabel und für untere schiedliche Anwendungen und Anwender anpassbar, denn eine Verringerung der Winkelbandbreite auf im Extremfall etwa Null, führt zu einer Verringerung des Unterschiedes zwischen Kraftausübung und -zurücknahme am Muskel und damit zu einer sanfteren Massage.

Eine weitere Ausführungsform des Massagegürtels weist in einer Reihe, d. h. auf einem Drahtsteg, Klötze mit gleicher Grösse des Winkels a auf, wobei besonders vorteilhaft der Winkel a von auf nebeneinanderliegenden Drahtstegen (1) aufgesteckten Klötzen (2) unterschiedlich ist. Durch diese Anordnugn wird der Wechsel von Kraftausübung und -zurücknahme nicht nur in der zeitlichen Abfolge während der Rollbewegung der Klötze erreicht, sondern auch räumlich über die Länge des Gürtels verteilt. Diese Ausführung des Massagegürtels erlaubt dem Benutzer ausserdem, durch entsprechendes Verschieben des Gürtels die Massage mehr mit kleinwinkligen oder mehr mit grosswinkligen Klötzen durchzuführen. Wegen der unterschiedlichen Winkel a ergibt sich eine unterschiedliche Intensität der Massage je nach Belieben des Anwenders.

In einer weiteren vorteilhaften Ausgestaltung weist der Massagegürtel Klötze unterschiedlichen Durchmessers auf, d. h. die äusseren Flächen und Kanten laufen in grösserem oder kleinerem Abstand von der Drehachse um. Sinnvoll haben dabei auf einen Drahtsteg aufgesteckte Holzklötze einen etwa gleichen Durchmesser, aber einen anderen, als die Klötze auf benachbarten Drahtstegen. Hierdurch wird eine günstig auf den Muskel wirkende Abfolge von stärkerer und schwächerer Einwirkung erzielt.

Die Länge der Drahtstege und damit der Abstand der gegenüberliegenden Teile des Randprofils ist so gewählt, dass eine gute Handhabung des Gürtels gegeben ist und dass sich die Holzklötze auf den Drahtstegen leicht drehen können.

Es ist somit ein Massagegürtel geschaffen, der in vielfältiger Weise an unterschiedliche Anwendungen und Anwender anpassbar ist und eine gute Massagewirkung und vor allem Tiefenwirkung erzielt, so dass von einer guten Lösung der gestellten Aufgabe gesprochen werden kann.

Ein bevorzugtes Ausführungsbeispiel des erfindungsgemässen Massagegürtels wird im folgenden anhand einer Zeichnung näher erläutert. Es zeigen im einzelnen:
Figur 1 einen Abschnitt des Massagegürtels in Ansicht und
Figur 2 einen Holzklotz mit darin angebrachter Bohrung im Schnitt.

Wie Figur 1 zeigt, besteht der Massagegürtel im dargestellten Ausführungsbeispiel aus einem umlaufenden, hohlen Randprofil 3, das flexibel ist und die Enden 1' von Drahtstegen 1 aufnimmt. Auf die Drahtstege 1 aufgesteckt sind Holzklötze 2. Die Holzklötze 2 haben eine etwa quaderförmige Gestalt mit annähernd quadratischem Querschnitt senkrecht zu ihrer Längsachse 5. Wie insbesondere Figur 2 zeigt, weisen die Holzklötze 2 Bohrungen 4 auf, die unter einem Winkel a relativ zur Längsachse 5 des Klotzes 2 verlaufen und ein leichtgängiges Drehen der Klötze 2 auf den Drahtstegen 1 erlauben.

## Patentansprüche

1. Massagegürtel mit einem, den Rand bildenden, umlaufenden, geschlossenen Profil (3) aus elastischem Material, wobei quer zwischen den Längswänden Drahtstege verlaufen, auf denen mindestens ein länglicher Holzklotz rotierbar aufgesteckt ist, dadurch gekennzeichnet, dass auf jedem Drahtsteg (1) drei Holzklötze (2) aufgesteckt sind.

2. Massagegürtel nach Anspruch 1, dadurch gekennzeichnet, dass die Bohrungen (4) eines Holzklotzes (2) zum Hindurchführen des Drahtsteges (1) gegenüber der Mittelachse des Klotzes (2) einen Winkel a zwischen 2° und 25° aufweist.

3. Massagegürtel nach Anspruch 2, dadurch gekennzeichnet, dass die Öffnungen der Bohrungen (4) zu den Ecken der Austrittsflächen hin verlagert sind.

4. Massagegürtel nach Anspruch 3, dadurch gekennzeichnet, dass der Winkel a zwischen 6° und 20 beträgt.

5. Massagegürtel nach Anspruch 4, dadurch gekennzeichnet, dass der Winkel a zwischen 10° und 16° beträgt.

6. Massagegürtel nach Anspruch 5, dadurch gekennzeichnet, dass der Winkel a ca. 13° beträgt.

7. Massagegürtel nach Anspruch 1 und einem der Ansprüche 2 bis 6, dadurch gekennzeichnet, dass auf einen Drahtsteg (1) Klötze 2 mit gleicher Grösse des Winkels a aufgesteckt sind.

8. Massagegürtel nach Anspruch 1 und einem oder mehreren der Ansprüche 2 bis 7, dadurch gekennzeichnet, dass der Winkel a von auf nebeneinander liegenden Drahtstegen (1) aufgesteckten Klötzen (2) unterschiedlich ist.

9. Massagegürtel nach Anspruch 1 und einem oder mehreren der Ansprüche 1 bis 8, dadurch gekennzeichnet, dass die rotierbaren Holzklötze (2) unterschiedliche Durchmesser aufweisen.

## Claims

1. Massage belt with a circumferential closed profile (3) made of elastic material and forming the edge, with wire crosspieces, on which at least one oblong wooden block is placed, running transversely between the longitudinal sides, characterised in that three wooden blocks (2) are placed on each wire crosspiece (1).

2. Massage belt according to Claim 1, characterised in that the holes (4) in a wooden block (2) through which the wire crosspiece (1) is passed have an angle a of between 2° and 25° with respect to the centre line of the block (2).

3. Massage belt according to Claim 2, characterised in that the openings of the holes (4) are displaced towards the corners of the exit surfaces.

4. Massage belt according to Claim 3, characterised in that the angle a is between 6° and 20°.

5. Massage belt according to Claim 4, characterised in that the angle a is between 10° and 16°.

6. Massage belt according to Claim 5, characterised in that the angle a is approximately 13°.

7. Massage belt according to Claim 1 and one of Claims 2 to 6, characterised in that blocks (2) with the same size of angle a are placed on a wire crosspiece (1).

8. Massage belt according to Claim 1 and one or more of Claims 2 to 7, characterised in that the angle a differs from blocks (2) placed on adjacent wire crosspieces (1).

9. Massage belt according to Claim 1 and one or more of Claims 1 to 8, characterised in that the rotatable wooden blocks (2) have different diameters.

## Revendications

1. Ceinture de massage comportant un profilé périphérique fermé formant le bord et fait d'une matière élastique, des traverses en fil passant transversalement entre les parois longitudinales, traverses sur lesquelles au moins un bloc de bois oblong est enfilé de manière à pouvoir tourner, caractérisée par le fait que trois blocs de bois (2) sont enfilés sur chaque traverse en fil (1).

2. Ceinture de massage selon la revendication 1, caractérisée par le fait que les trous (4) d'un bloc de bois (2), pour la traversée de la traverse en fil (1), forment avec l'axe médian du bloc (2) un angle a compris entre 2° et 25 °.

3. Ceinture de massage selon la revendication 2, caractérisée par le fait que les ouvertures des trous (4) sont déportées vers les coins des surfaces de sortie.

4. Ceinture de massage selon la revendication 3, caractérisée par le fait que l'angle a vaut entre 6° et 20°.

5. Ceinture de massage selon la revendication 4, caractérisée par le fait que l'angle a vaut entre 10° et 16°.

6. Ceinture de massage selon la revendication 5, caractérisée par le fait que l'angle a vaut environ 13°.

7. Ceinture de massage selon la revendication 1 et l'une des revendications 2 à 6, caractérisée par le fait que des blocs (2) avec angle a de même valeur sont enfilés sur une traverse en fil (1 ).

8. Ceinture de massage selon la revendication 1 et une ou plusieurs des revendications 2 à 7, caractérisée par le fait que l'angle a de blocs (2) enfilés sur des traverses en fil (1) voisines est différent.

9. Ceinture de massage selon la revendication 1 et une ou plusieurs des revendications 1 à 8, caractérisée par le fait que les blocs de bois (2) pouvant tourner présentent des diamètres différents.
